# FASCICULE DE BREVET EUROPEEN

(11) **EP 2 643 229 B1**
(45) Date de publication et mention de la délivrance du brevet: **22.04.2015**
(21) Numéro de dépôt: 11790921.8
(22) Date de dépôt: 18.11.2011
(51) Int. Cl.: B65D 33/00

(54) **CONTENANT A PAROIS SOUPLES**
BEHÄLTER MIT FLEXIBLEN WÄNDEN
CONTAINER HAVING FLEXIBLE WALLS

(30) Priorité: 24.11.2010 FR 1059664
(43) Date de publication de la demande: 02.10.2013
(73) Titulaire: Flores, André, 06200 Nice (FR); Arlotti, Jean-Jacques, 06200 Nice (FR)
(72) Inventeur: Flores, André, 06200 Nice (FR); Arlotti, Jean-Jacques, 06200 Nice (FR)
(74) Mandataire: Decobert, Jean-Pascal
(86) Numéro de dépôt international: PCT/EP2011/070460
(87) Numéro de publication internationale: WO 2012/069381

(56) Documents cités:
- EP-A1- 1 481 906
- WO-A1-2004/076305
- DE-U1- 29 810 856
- FR-A1- 2 894 512
- US-A- 5 044 774

## Description

La présente invention concerne un contenant à parois souples comportant une ouverture pourvue de moyens pour la maintenir béante.

Elle trouve une application particulière dans le domaine de la fabrication et de l'utilisation de sacs en particulier en matière plastique, par exemple pour le conditionnement de gravats dans le secteur du bâtiment et des travaux publics, cet exemple n'étant pas limitatif.

On utilise couramment des sacs réalisés à partir de feuilles souples en matière plastique polymère et toute autre matière y compris d'origine végétale et comportant une ouverture par laquelle sont introduits les objets à conditionner. C'est notamment le cas dans le domaine du bâtiment et des travaux publics pour la récupération et l'évacuation de gravats.

Habituellement, de tels sacs ont une structure simpliste sans disposition particulière pour faciliter l'introduction des gravats et notamment pour maintenir en position ouverte l'ouverture du sac.

Le document FR-A1-2 855 501 propose une solution à cette difficulté et prévoit un contenant comportant une ouverture dotée de moyens pour la maintenir béante, ces moyens incluant deux bandes flexibles bordant l'ouverture du contenant et reliées à chacune de leurs extrémités par une articulation pivot. La rétention en position béante s'effectue par une limitation de l'amplitude de l'articulation pivot, en particulier à 180°, de sorte à maintenir écartées les bandes flexibles lorsqu'elles sont pivotées par retournement par les parois du contenant.

Ce dispositif antérieur donne globalement satisfaction. Cependant, sa fabrication est relativement complexe eu égard au type de produit concerné, généralement à faible prix de vente.

Le document FR-A1-2 894 512 a proposé un procédé et une installation pour fabriquer un conteneur doté de moyens pour maintenir son ouverture béante. Il emploie deux bandes flexibles qui sont jointes au cours de la fabrication. Des étapes de fabrication assez lourdes s'ensuivent. Un autre conteneur est également connu de US 5 044 774.

La présente invention permet de remédier en tout ou partie aux inconvénients des techniques connues jusqu'à présent et propose à cet effet un contenant à parois souples amélioré.

L'invention propose de rapporter, à l'extrémité supérieure du contenant, à savoir au niveau de son ouverture, un dispositif doté de moyens pour maintenir béante l'ouverture. Ces moyens comportant deux éléments allongés flexibles qui sont raccordés à leurs extrémités par une première et une deuxième articulations. Ces articulations sont configurées pour amener les deux éléments l'un contre l'autre dans une première configuration et pour éloigner les deux éléments l'un de l'autre dans une deuxième configuration dans laquelle les deux éléments sont retournés sur eux-mêmes par rapport à la première configuration.

Suivant l'invention, les deux éléments sont formés intégralement dans une bande flexible, les extrémités de la bande étant solidaires et la première articulation comprenant une découpe dans une partie de l'épaisseur de la bande. Ladite découpe est orientée vers l'extérieur du contenant dans la première configuration. La deuxième articulation est formée de façon identique à la première à savoir par une découpe dans une partie de l'épaisseur de la bande.

On comprend aisément qu'il est possible, grâce à l'invention, de réaliser le dispositif maintenant l'ouverture du contenant béante de façon optimisée en particulier au moyen de deux découpes réalisant chacune une des articulations.

Suivant l'invention, en outre, cette réalisation s'opère à partir d'une bande flexible unique, les découpes étant opérées par une face de la bande flexible, les extrémités de la bande flexible étant alors jointes par simple soudure ou collage.

La bande est une seule pièce de matière. Ainsi, une seule pièce est utilisée lors de la fabrication et les phases de réalisation sont réduites à deux découpes et un assemblage. Alors que l'on aurait considéré que la formation des articulations par découpe ne permettrait pas une résistance suffisante du contenant, en particulier en position ouverte, la présente invention combat ce préjugé. En particulier, les découpes, uniquement partielles suivant l'épaisseur de la bande flexible, permettent malgré tout une résistance suffisante pour utiliser le contenant de façon convenable.

En outre, alors que FR-A1-2 855 501 tend à faire penser que la solidarisation entre les bandes est à opérer à chaque extrémité de ces dernières, la présente invention réalise les articulations au niveau de la jonction entre les éléments flexibles, à chacune de leurs extrémités. On a constaté avec surprise que cette réalisation, lorsque le dispositif était mis dans sa deuxième configuration, permettait, par simple appui des portions de l'articulation suivant l'épaisseur de la bande flexible, de réaliser le maintien en position béante. L'appui réalisé dans cette position, épaisseur contre épaisseur dans la bande flexible, n'était pas prévisible.

Enfin, alors que l'art antérieur incite à former les moyens pour maintenir l'ouverture béante avec deux éléments bien différenciés et distincts, l'invention combat ce préjugé en fondant l'ensemble dans une seule pièce à savoir la bande flexible.

D'autres buts et avantages apparaîtront au cours de la description qui suit qui présente un mode de réalisation détaillé de l'invention qui n'a cependant pas pour but de la limiter.

Auparavant, on introduit ci-après différents modes de réalisation avantageux mais non limitatifs de l'invention qui peuvent être mise en oeuvre alternativement ou cumulativement :
- la hauteur de la découpe est comprise entre 30% et 90 % et plus avantageusement encore entre 50% et 80% ou entre 50% et 70% de l'épaisseur de la bande,
- la hauteur de la découpe est équivalente à 2/3 de l'épaisseur de la bande,
- la direction de la découpe est perpendiculaire à la face de la bande opposée à la découpe,
- la bande est en polypropylène haute densité,
- la bande est en polypropylène haute densité extrudé,
- la bande est en polyéthylène,
- la bande est en biopolymère ou en autre matière végétale,
- la première articulation comporte, sur la face opposée à la découpe, en vis-à-vis de la découpe, une nappe de renfort,
- la deuxième articulation est similaire à la première articulation,
- un des éléments comporte un organe adhésif sur sa face située à l'extérieur du contenant dans la première configuration,
- au moins une des découpes comporte, au niveau de ses bords, un renflement produisant une surépaisseur locale de la bande,
- le renflement a une épaisseur croissante en direction de chaque bord de la découpe,
- l'épaisseur maximale du renflement est supérieure à 10% de l'épaisseur de la bande.

L'invention concerne également un procédé de fabrication d'un contenant comportant les étapes suivantes : formation de deux découpes à partir d'une même face et une partie de l'épaisseur d'une bande flexible, les découpes étant espacées d'une longueur égale à la moitié de la longueur de la bande et solidarisation des deux extrémités de la bande.

Avantageusement, le procédé comprend la formation d'un renflement autour d'au moins une des découpes de sorte à produire une surépaisseur locale de la bande.

Les dessins ci-joints sont donnés à titre d'exemples et ne sont pas limitatifs de l'invention. Ils représentent seulement un mode de réalisation de l'invention et permettront de la comprendre aisément.
La figure 1 montre un exemple de réalisation d'un dispositif constituant les moyens pour maintenir l'ouverture béante suivant un mode préféré de réalisation.
La figure 2 en est une vue de dessus alors que la figure 3 représente un détail de la figure 2 illustrant en particulier un mouvement de l'articulation.
La figure 4 présente une possibilité de rapprochement et d'écartement des éléments allongés et la figure 5 en donne un détail au niveau d'une articulation.
Les figures 6 et 7 sont des vues similaires respectivement aux figures 4 et 5 dans une position plus ouverte du contenant.
La figure 8 présente en perspective le dispositif présenté aux figures précédemment introduites.
La figure 9 illustre une possibilité de retournement du dispositif sur lui-même pour passer d'une première configuration présentée aux figures 1 à 7 à une deuxième configuration apparaissant aux figures 10 et 11.
La figure 10 est une vue de dessus du dispositif incluant les moyens pour maintenir l'ouverture béante dans la deuxième configuration, avec des découpes d'articulation orientées vers l'intérieur du contenant. La figure 11 en montre une vue de détail. La figure 12 montre un contenant équipé du dispositif précédemment illustré sensiblement en sa partie supérieure. Alors que la figure 12 est une vue de face du contenant, la figure 13 en est une vue de profil. La figure 14 montre en perspective une utilisation du contenant de l'invention avec les moyens pour maintenir béante l'ouverture en position active, suivant la deuxième configuration.
La figure 15 montre une possibilité de formation d'une découpe.

La forme et la matière du contenant 1 ne sont pas limitées. Il pourra s'agir par exemple d'un contenant 1 sous forme d'un sac en matière plastique polymère comportant deux parois latérales 2, 3 réalisées par des feuilles en matière plastique polymère de forme sensiblement rectangulaire et jointes par trois de leurs bords. On peut également former une portion de fond supplémentaire, des soufflets ou toute autre disposition additionnelle sans sortir du cadre de l'invention.

Les bords non joints des parois latérales 2, 3 définissent une ouverture 4 permettant l'introduction d'objets à charger dans le contenant 1.

L'invention comporte des moyens pour maintenir béante l'ouverture 4 durant la phase de chargement.

Dans le cas des figures 12 à 14, on a représenté ces moyens situés à l'extrémité supérieure du contenant 1, directement à la bordure de son ouverture 4. Cependant, ces moyens pourraient être situés à d'autres niveaux, notamment à un niveau de hauteur inférieure, en direction du fond du sac.

On décrit plus précisément ci-après un mode de réalisation préféré des moyens pour maintenir l'ouverture 4 béante.

Plus particulièrement, en figure 1, un élément 5 allongé ici sous forme sensiblement parallélépipédique rectangle aplati est référencé 5.

En figure 2, on a représenté, vu de dessus, le dispositif de sorte qu'un élément allongé 6 complémentaire est figuré. Avantageusement, les éléments allongés 5 et 6 ont des formes et dimensions identiques. Ils sont joints à chacune de leurs extrémités par une première articulation 7 et une deuxième articulation 8.

Bien que cela ne soit pas nécessaire, il est avantageux de réaliser les articulations 7 et 8 de façon identique, pour optimiser le processus de fabrication. Pour le moins, une première articulation 7 des articulations 7, 8 comporte une découpe formée dans une bande constituant au moins partiellement l'un et/ou l'autre des éléments allongés 5, 6. Une solution particulièrement avantageuse consiste à utiliser une bande flexible pour réaliser l'ensemble des éléments allongés 5, 6.

A titre préféré, la bande, et avantageusement l'ensemble des éléments allongés 5, 6, sont réalisés en une matière polymère et configurés de sorte à préserver une flexibilité assurant une flexion suffisante pour réaliser l'ouverture du contenant 1 dans les configurations apparaissant aux figures 6 et 10 sans engendrer une rupture des éléments allongés 5, 6.

A titre d'exemple, on emploie une bande en matière polymère du type polypropylène et plus particulièrement du polypropylène haute densité obtenu par extrusion. L'emploi de cette matière est particulièrement avantageux car il a été constaté que ce matériau disposait de propriétés mécaniques équivalentes à celles d'un produit fibré, avec une résistance mécanique accrue suivant la longueur de la bande flexible. De cette façon, malgré la découpe opérée au niveau de la première articulation 7 et éventuellement au niveau de la deuxième articulation 8, la résistance mécanique est suffisante pour maintenir la cohérence entre les éléments allongés 5, 6.

Le comportement mécanique sensiblement laminaire du polypropylène haute densité extrudé assure la formation d'une nappe résiduelle en deçà de la découpe assurant l'articulation dans de bonnes conditions de résistance mécanique et de flexibilité.

A titre alternatif, on peut utiliser du polyéthylène ou d'autres polymères dont ceux d'origine végétale (biopolymères). On peut aussi employer une matière végétale non transformée. Par exemple, du bambou peut être utilisé. Plus précisément, une tige de bambou est découpée suivant sa longueur, pour ne garder qu'une baguette légèrement incurvée. Le caractère fort fibreux avec des fibres orientées longitudinalement, permet d'assurer la résistance mécanique de cette baguette même après les découpes d'articulation. D'autres bois, avantageusement fort fibreux, peuvent être employés. Par ailleurs, une autre possibilité avantageuse est de renforcer l'une et/ou l'autre articulation 7, 8 par une nappe de renfort solidarisée à la face arrière de l'articulation, face opposée à celle de la découpe. A titre d'exemple, une nappe de renfort du type adhésif à nappe textile peut être mis en oeuvre.

La figure 6 montre plus précisément la réalisation des découpes 10, 11. Ces dernières sont avantageusement réalisées suivant une orientation perpendiculaire au plan des faces de la bande flexible servant de base à la réalisation des éléments allongés 5, 6 et suivant toute la largeur de la bande. Avantageusement, les découpes 10, 11 sont produites de sorte à éviter ou minimiser l'enlèvement de matière. Ainsi, on assure que, en position d'ouverture, les extrémités voisines des éléments allongés 5, 6 sont en appui suivant l'épaisseur des éléments 5, 6, en réalisant sensiblement un alignement tel qu'apparaissant en figure 7. Il est souhaitable de ne pas réaliser une entaille au niveau des articulations 7 et 8. On pourra limiter la découpe 10, 11 à une simple séparation de la bande en deux portions. En particulier, une lame de faible épaisseur peut être employée pour la réalisation de la découpe.

Toujours à titre préféré, l'épaisseur de la découpe est comprise entre 50 et 70% de l'épaisseur globale de la bande. Avantageusement, la découpe est de l'ordre de 2/3 de l'épaisseur de la bande de sorte que la partie flexible réalisant l'articulation forme environ le tiers résiduel de l'épaisseur.

A titre d'exemple non limitatif servant à illustrer des réalisations possibles, on peut utiliser les paramètres dimensionnels suivants :
- épaisseur de la bande flexible, et par conséquent des éléments allongés 5, 6 : entre 0,2 et 0,8 millimètre. Une solution ayant donné satisfaction, employer une bande de 0,4 millimètre d'épaisseur ; Suivant une autre possibilité, l'épaisseur d'une bande, de polypropylène notamment, est de 1 millimètre. L'entaille de la découpe peut alors par exemple représenter 80% de l'épaisseur, soit ici 0,8 millimètre.
- largeur de bande comprise entre 5 et 20 millimètres et par exemple 14 millimètres. Par ailleurs, une largeur de bande de l'ordre de 10 à 40 fois plus importante que son épaisseur peut donner satisfaction.
- Longueur des éléments allongés 5, 6 : entre 300 et 500 millimètres.

Lorsque les moyens pour maintenir l'ouverture béante sont réalisés à partir d'une seule bande, le procédé de fabrication utilisé peut assurer, la bande étant à plat et accessible par l'une de ses faces, une découpe au moins au niveau de l'articulation 7, et avantageusement une découpe similaire au niveau de l'articulation 8. Au moins l'une des découpes 10, 11 sont réalisées au moyen d'une lame 14 au profil évasé vers sa base. L'angle du profil évasé de la lame 14 peut être compris entre 5° et 10°. Cela implique une variation d'épaisseur de la lame et, partant, une variation de la largeur de l'entaille, décroissant vers le fond de la découpe 10, 11. Au cours de sa descente dans la bande, la lame produit une déformation plastique de la matière de la bande. En particulier, la bande comporte avantageusement un renflement 15 de matière sur la face de la bande par laquelle la découpe est opérée, autour de ladite découpe. Ce renflement 15, au profil préférentiellement croissant vers chaque bord de la découpe, forme une légère croissance de l'épaisseur de la bande à proximité de la découpe 10, 11. Cette surépaisseur peut représenter un maximum entre 10 et 20% de l'épaisseur de la bande soit par exemple 0,2 millimètre pour une bande de 1 millimètre d'épaisseur.

La présence d'un renflement 15 autour de la découpe augmente localement la surface de contact entre les deux bordures de la découpe, augmentant ainsi l'effet de rétention en position ouverte du contenant. Avantageusement, ce renflement n'implique pas d'étape de fabrication additionnelle puisqu'il est produit lors de la découpe. En outre l'épaisseur du reste de la bande n'est pas modifiée ce qui préserve sa flexibilité et évite une surconsommation de matière.

On s'arrange pour que les découpes 10, 11 ainsi formées soient espacées d'une longueur équivalente à la longueur des éléments allongés 5, 6. Ensuite, il suffit de replier la bande sur elle-même de sorte à appliquer l'élément 5 sur l'élément 6 tel que cela apparaît sur les figures 1 et 2. A ce stade, les extrémités libres de la bande sont assemblées par tout moyen courant, pouvant inclure l'ajout d'un dispositif de solidarisation ou la formation d'un assemblage du type soudage ou collage. Dans ce dernier cas, il est avantageux que la bande flexible ait une longueur légèrement supérieure à la somme des longueurs des éléments allongés 5, 6. De cette façon, on préserve une portion de recouvrement permettant la formation d'une zone de solidarisation 9 pour le soudage.

A noter qu'au moins un des éléments allongés 5, 6 peut comporter un organe adhésif sur sa face située à l'extérieur du contenant 1 lorsque ce dernier est dans la première configuration. A titre d'exemple, on peut réaliser un organe adhésif 12 sous forme d'adhésif double face dont il est possible d'ôter une protection pelliculaire lorsque l'on souhaite assurer la fermeture du sac. Cette dernière s'opère alors par repli des éléments allongés 5, 6 sur une des parois 2, 3 du contenant 1 de sorte à ce que l'adhésif 12 produise son effet sur ladite paroi.

La première configuration des moyens pour maintenir l'ouverture béante apparaît aux figures 1 à 7 et aux figures 12 et 13. Dans cette situation, les éléments allongés 5, 6 ont une propension à se rapprocher mutuellement de sorte que l'ouverture du sac n'est pas préservée. L'utilisateur peut par contre, en exerçant un mouvement d'éloignement sur chacun des éléments allongés 5, 6, réaliser l'ouverture du contenant comme cela transparaît des figures 4 à 7. Dans cette configuration, les découpes 10, 11 des articulations 7, 8 sont orientées vers l'extérieur du contenant 1. La flexibilité des éléments allongés assure un retour élastique en position fermée.

Les figures 8 à 9 montrent une possibilité de passage de la première configuration à une deuxième configuration. En figure 8, les éléments allongés 5, 6 sont éloignés l'un de l'autre. Il n'est pas nécessaire que cet éloignement soit maximal. L'opérateur peut alors opérer un mouvement avantageusement symétrique sur les deux éléments allongés 5, 6 de sorte à les retourner sur eux-mêmes. Il s'entend que le résultat de cette opération est que la phase des éléments allongés 5, 6 jusqu'alors située vers l'extérieur du contenant 1 dans la première configuration se retrouve orientée vers l'intérieur du contenant 1. La deuxième configuration est alors atteinte. Elle correspond aux vues des figures 10, 11 et 14. On notera que les découpes 10, 11 sont alors orientées vers l'intérieur du contenant 1.

La figure 11 montre plus particulièrement la situation relative de deux extrémités des éléments allongés 5, 6 au niveau de l'articulation 7 et la fonction de la découpe formée à ce niveau pour réaliser un appui suivant l'épaisseur des éléments 5, 6 aptes à retenir le dispositif dans une position ouverte maintenant l'ouverture 4 du contenant 1 béante.

Le résultat global est particulièrement bien illustré à la figure 14. On constate que l'opérateur peut l'utiliser, sans avoir à opérer une sollicitation rémanente sur le sac, son ouverture 4 restant béante.

Les découpes 10, 11 sont avantageusement réalisées suivant la largeur des éléments allongés 5, 6, suivant une orientation perpendiculaire à la longueur de ces éléments allongés 5, 6.

### REFERENCES

- 1.: Contenant
- 2.: Paroi latérale
- 3.: Paroi latérale
- 4.: Ouverture
- 5.: Eléments
- 6.: Eléments
- 7.: Première articulation
- 8.: Deuxième articulation
- 9.: Zone de solidarisation
- 10.: Découpe
- 11.: Découpe
- 12.: Organe adhésif
- 13.: Face opposée
- 14.: Lame
- 15.: Renflement

## Revendications

1. Contenant (1) à parois (2, 3) souples comportant une ouverture (4) pourvue de moyens pour la maintenir béante, lesdits moyens présentant deux éléments allongés (5, 6) flexibles raccordés à leurs extrémités par une première articulation (7) et une deuxième articulation (8) configurées pour amener les deux éléments (5, 6) l'un contre l'autre dans une première configuration et pour éloigner les deux éléments (5, 6) dans une deuxième configuration dans laquelle les deux éléments (5, 6) sont retournés sur eux-mêmes par rapport à la première configuration,
**caractérisé par le fait que**
les deux éléments (5, 6) sont formés intégralement à partir d'une bande unique flexible, les extrémités de la bande étant solidaires et que la première articulation (7) comprend une découpe (10) dans une partie de l'épaisseur de la bande, ladite découpe (10) étant orientée vers l'extérieur du contenant (1) dans la première configuration, et que la deuxième articulation (8) comprend une découpe (11) dans une partie de l'épaisseur de la bande, ladite découpe (11) étant orientée vers l'extérieur du contenant (1) dans la première configuration.

2. Contenant (1) selon la revendication précédente dans lequel la hauteur de la découpe (10) est comprise entre 50% et 80% de l'épaisseur de la bande.

3. Contenant (1) selon la revendication précédente dans lequel la hauteur de la découpe (10) est équivalente à 2/3 de l'épaisseur de la bande.

4. Contenant (1) selon l'une des revendications précédentes dans lequel la direction de la découpe (10) est perpendiculaire à la face de la bande opposée à la découpe.

5. Contenant (1) selon l'une des revendications précédentes dans lequel les découpes (10, 11) sont espacées d'une longueur égale à la moitié de la longueur de la bande.

6. Contenant (1) selon l'une des revendications précédentes dans lequel la bande est en polypropylène haute densité.

7. Contenant (1) selon la revendication précédente dans lequel la bande est en polypropylène haute densité extrudé.

8. Contenant (1) selon l'une des revendications 1 à 5 dans lequel la bande est en polyéthylène ou en biopolymère ou en matière végétale.

9. Contenant (1) selon l'une des revendications précédentes dans lequel la première articulation (7) comporte, sur la face opposée (13) à la découpe (10), en vis-à-vis de la découpe (10), une nappe de renfort.

10. Contenant (1) selon l'une des revendications précédentes dans lequel la deuxième articulation (8) est similaire à la première articulation (7).

11. Contenant (1) selon l'une des revendications précédentes dans lequel au moins un des éléments (5, 6) comporte un organe adhésif (12) sur sa face située à l'extérieur du contenant (1) dans la première configuration.

12. Contenant (1) selon l'une des revendications précédentes dans lequel au moins une des découpes (10, 11) comporte, au niveau de ses bords, un renflement (15) produisant une surépaisseur locale de la bande.

13. Contenant (1) selon la revendication précédente dans lequel le renflement (15) a une épaisseur croissante en direction de chaque bord de la découpe (10, 11).

14. Contenant (1) selon la revendication précédente dans lequel l'épaisseur maximale du renflement (15) est supérieure à 10% de l'épaisseur de la bande.

15. Procédé de fabrication d'un contenant (1) selon l'une des revendications précédentes, comportant les étapes suivantes :
- formation de deux découpes (10, 11) à partir d'une même face et une partie de l'épaisseur d'une bande flexible, les découpes (10, 11) étant espacées d'une longueur égale à la moitié de la longueur de la bande ;
- solidarisation des deux extrémités de la bande.

16. Procédé selon la revendication précédente comportant la formation d'un renflement (15) autour d'au moins une des découpes (10, 11) de sorte à produire une surépaisseur locale de la bande.

17. Procédé selon l'une des deux revendications précédentes dans lequel la formation des découpes (10, 11) est opérée avant la solidarisation.

## Patentansprüche

1. Behälter (1) mit flexiblen Wänden (2, 3), umfassend eine Öffnung (4), die mit Mitteln versehen ist, um sie offenstehend zu halten, wobei die genannten Mittel zwei flexible längliche Elemente (5, 6) aufweisen, die an ihren Enden durch eine erste Artikulation (7) und eine zweite Artikulation (8) angeschlossen sind, die konfiguriert sind, um die zwei Elemente (5, 6) jeweils gegeneinander in eine erste Konfiguration zu bringen und um die zwei Elemente (5, 6) in eine zweite Konfiguration zu entfernen, in der die zwei Element (5, 6) im Verhältnis zur ersten Konfiguration auf sich selbst zurückgebogen sind,
**gekennzeichnet durch**, dass
die zwei Elemente (5, 6) komplett ausgehend von einem flexiblen einzigen Band geformt sind, wobei die Enden des Bandes fest befestigt sind und dass die erste Artikulation (7) einen Ausschnitt (10) in einem Teil der Dicke des Bandes umfasst, wobei der genannte Ausschnitt (10) in der ersten Konfiguration zur Außenseite des Behälters (1) ausgerichtet ist und dass die zweite Artikulation (8) einen Ausschnitt (11) in einem Teil der Dicke des Bandes umfasst, wobei der genannte Ausschnitt (11) in der ersten Konfiguration zur Außenseite des Behälters (1) ausgerichtet ist.

2. Behälter (1) gemäß dem voranstehenden Anspruch, bei dem die Höhe des Ausschnitts (10) zwischen 50 % und 80 % der Dicke des Bandes inbegriffen ist.

3. Behälter (1) gemäß dem voranstehenden Anspruch, bei dem die Höhe des Ausschnitts (10) 2/3 der Dicke des Bandes entspricht.

4. Behälter (1) gemäß einem der voranstehenden Ansprüche, bei dem die Richtung des Ausschnitts (10) lotrecht zur dem Ausschnitt entgegengesetzten Seite des Bandes ist.

5. Behälter (1) gemäß einem der voranstehenden Ansprüche, bei dem die Ausschnitte (10, 11) um eine Länge beabstandet sind, die gleich der Hälfte der Länge des Bandes ist.

6. Behälter (1) gemäß einem der voranstehenden Ansprüche, bei dem das Band aus hochdichtem Polypropylen ist.

7. Behälter (1) gemäß dem voranstehenden Anspruch, bei dem das Band aus stranggepresstem hochdichtem Polypropylen ist.

8. Behälter (1) gemäß Anspruch 1 bis 5, bei dem das Band aus Polyethylen oder aus Biopolymer oder aus pflanzlichem Material ist.

9. Behälter (1) gemäß einem der voranstehenden Ansprüche, bei dem die erste Artikulation (7) auf der dem Ausschnitt (10) entgegengesetzten Seite (13) gegenüber dem Ausschnitt (10) eine Verstärkungsschicht umfasst.

10. Behälter (1) gemäß einem der voranstehenden Ansprüche, bei dem die zweite Artikulation (8) ähnlich der ersten Artikulation (7) ist.

11. Behälter (1) gemäß einem der voranstehenden Ansprüche, bei dem wenigstens eines der Elemente (5, 6) in der ersten Konfiguration ein sich auf seiner an der Außenseite des Behälters (1) befindendes anhaftendes Organ (12) umfasst.

12. Behälter (1) gemäß einem der voranstehenden Ansprüche, bei dem wenigstens einer der Ausschnitte (10, 11) an seinen Rändern einen eine lokale Überdicke des Bandes produzierenden Wulst (15) umfasst.

13. Behälter (1) gemäß dem voranstehenden Anspruch, bei dem der Wulst (15) eine in Richtung jedes Randes des Ausschnitts (10, 11) ansteigende Dicke hat.

14. Behälter (1) gemäß dem voranstehenden Anspruch, bei dem die maximale Dicke des Wulstes (15) um 10 % größer ist als die Dicke des Bandes.

15. Herstellungsverfahren eines Behälters (1) gemäß einem der voranstehenden Ansprüche, umfassend die folgenden Stufen:
- Bildung von zwei Ausschnitten (10, 11) ab einer und derselben Seite und eines Teils der Dicke eines flexiblen Bandes, wobei die Ausschnitte (10, 11) um eine Länge beabstandet sind, die gleich der Hälfte der Länge des Bandes ist;
- feste Befestigung der zwei Enden des Bandes.

16. Verfahren gemäß dem voranstehenden Anspruch, umfassend die Bildung eines Wulstes (15) wenigstens rund um einen der Ausschnitte (10, 11) derart, dass eine lokale Überdicke des Bandes produziert wird.

17. Verfahren gemäß einem der zwei voranstehenden Ansprüche, bei dem die Bildung der Ausschnitte (10, 11) vor der festen Befestigung erfolgt.

## Claims

1. A container (1) having flexible walls (2, 3) comprising an aperture (4) provided with means for keeping it gaping, with said means having two flexible elongate elements (5, 6) connected at their ends by a first articulation (7) and a second articulation (8) so configured as to bring the two elements (5, 6) against each other in a first configuration and to move the two elements (5, 6) away from one another in a second configuration wherein the two elements (5, 6) are turned upside down with respect to the first configuration,
**characterized in that**
the two elements (5, 6) are entirely formed from a single flexible strip, with the ends of the strip being integral with one another and **in that** the first articulation (7) comprises a cut (10) in a part of the thickness of the strip, with said cut (10) being oriented towards the outside of the container (1) in the first configuration, and **in that** the second articulation (8) comprises a cut (11) in a part of the thickness of the strip, with said cut (11) being oriented towards the outside of the container (1) in the first configuration.

2. A container (1) according to the preceding claim, wherein the height of the cut (10) ranges from 50% to 80% of the thickness of the strip.

3. A container (1) according to the preceding claim, wherein the height of the cut (10) is equivalent to 2/3 of the thickness of the strip.

4. A container (1) according to one of the preceding claims, wherein the direction of the cut (10) is perpendicular to the face of the strip opposite to the cut.

5. A container (1) according to one of the preceding claims, wherein the cuts (10, 11) are spaced apart by a length equal to half the length of the strip.

6. A container (1) according to one of the preceding claims, wherein the strip is made of a high density polypropylene.

7. A container (1) according to the preceding claim, wherein the strip is made of an extruded high density polypropylene.

8. A container (1) according to one of claims 1 to 5, wherein the strip is made of a polyethylene or a biopolymer or a vegetable matter.

9. A container (1) according to one of the preceding claims, wherein the first articulation (7) comprises on a face (13) opposite to the cut (10), a reinforcement layer opposite to the cut (10).

10. A container (1) according to one of the preceding claims, wherein the second articulation (8) is similar to the first articulation (7).

11. A container (1) according to one of the preceding claims, wherein at least one of the elements (5, 6) comprises an adhesive member (12) on the face thereof located outside the container (1) in the first configuration.

12. A container (1) according to one of the preceding claims, wherein at least one of the cuts (10, 11) comprises, at the edges thereof, a bulging (15) which produces a local overthickness of the strip.

13. A container (1) according to the preceding claim, wherein the bulging (15) has a thickness increasing in the direction of each edge of the cut (10, 11).

14. A container (1) according to the preceding claim, wherein the maximum thickness of the bulging (15) is greater than 10% of the thickness of the strip.

15. A method for manufacturing a container (1) according to one of the preceding claims, comprising the steps of:
- forming two cuts (10, 11) from the same face and a part of the thickness of a flexible strip, with the cuts (10, 11) being spaced apart by a length equal to half the length of the strip;
- making the two ends of the strip integral with one another.

16. A method according to the preceding claim, comprising the forming of a bulging (15) around at least one of the cuts (10, 11) so as to produce a local overthickness of the strip.

17. A method according to one of the preceding two claims, wherein the cuts (10, 11) are formed prior to making the two ends of the strip integral with one another.
